# EUROPÄISCHE PATENTSCHRIFT

(11) **EP 0 389 802 B1**
(45) Veröffentlichungstag und Bekanntmachung des Hinweises auf die Patenterteilung: **11.08.1993**
(21) Anmeldenummer: 90103541.0
(22) Anmeldetag: 23.02.1990
(51) Int. Cl.: B65D 25/32, B65D 21/02

(54) **Teilbarer Behälter, insbesondere Flaschenkasten**
Divisible container, especially a bottle crate
Récipient séparable en plusieurs parties, en particulier casier à bouteilles

(30) Priorität: 30.03.1989 DE 3910332; 02.06.1989 DE 3918108
(43) Veröffentlichungstag der Anmeldung: 03.10.1990
(73) Patentinhaber: Schoeller-Plast AG, 1680 Romont (CH)
(72) Erfinder: Umiker, Hans, Dipl.-Ing., CH-8132 Egg/Zürich (CH)
(74) Vertreter: Herrmann-Trentepohl, Werner, Dipl.-Ing.

(56) Entgegenhaltungen:
- WO-A-87/01676
- US-A- 4 328 902

## Beschreibung

Die Erfindung betrifft einen teilbaren Behälter, insbesondere Flaschenkasten, gemäß dem Oberbegriff des Patentanspruches 1.

Überwiegend werden für den Transport von Flaschen aus der Getränkeindustrie Flaschenkästen aus Kunststoff verwendet, die ein Fassungsvermögen von 20 Flaschen beinhalten. Für den Transport weisen diese Flaschenkästen zumeist in den Seitenwänden der Flaschenkästen angeordnete Durchgriffsöffnungen auf, die mit den oberen Rändern des Kastens horizontale Traggriffe begrenzen. Zumeist sind derartige Durchgriffsöffnungen in den schmalen Kastenseitenwänden angeordnet, so daß der Kasten mit beiden Händen seitlich gegriffen werden kann.

Da aber der Transport derartiger Flaschenkästen, bei gefüllten Flaschen schwierig ist, ist man dazu übergegangen, den Flaschenkasten teilbar auszuführen, so daß wahlweise der Kasten als eine Baueinheit oder die beiden Kastenhälften separat. transportiert werden können. Es liegt auf der Hand, daß bei einer Trennung eines Flaschenkastens in zwei Kastenhälften der Transport der Hälften leichter vorzunehmen ist als der des gesamten Kastens, zumal eine Kastenhälfte mit der linken Hand und die andere Kastenhälfte mit der rechten Hand getragen werden können, mithin auf beiden Seiten das gleiche Traggewicht vorhanden ist. Hierbei ist es aus des WO-A-8 701 676 bei teilbaren Flaschenkästen bekannt, weitere, schwenkbare Traggriffe vorzusehen, wobei jeder Kastenhälfte ein schwenkbarer Traggriff zugeordnet ist. Die schwenkbaren Traggriffe wirken auf Verriegelungselemente ein, so daß durch entsprechendes Schwenken der Traggriffe der Kasten zu einer Baueinheit verriegelt oder zur Trennung in zwei Kastenhälften entriegelbar ist. Bei dieser bekannten Konstruktionen ist der schwenkbare Traggriff so innerhalb des Kastens gelagert, daß in verriegelter Stellung der U-förmig ausgebildete Traggriff in eine horizontale Lage verschwenkt ist, wobei der Traggriff bündig in die Innenabmessungen der Kastenseitenwand paßt. Der Grund besteht darin, daß dann die Traggriffe während des üblichen Transports des Kastens quasi in einer Einheit mit den oberhalb der Durchgriffsöffnungen in den Kastenseitenwänden befindlichen Griffleisten gefaßt werden kann. Soll der Kasten in seine beiden Kastenhälften getrennt werden, so werden die Traggriffe aus ihrer horizontalen Lage in der durch den oberen Kastenrand gebildeten Ebene nach oben um 90 Grad verschwenkt, so daß die Traggriffe sich in vertikaler Stellung befinden. In dieser Stellung ist die Entriegelung erfolgt und können die beiden Kastenhälften bequem durch den Traggriff getragen werden.

Die Anmelderin hat nun erkannt, daß die diesem Schwenkmechanismus zugrundeliegende Philosophie zwar mit Rücksicht auf die Tragstellung des Kastens als eine Baueinheit vorteilhaft ist, jedoch mit erheblichen Nachteilen bei der Entkopplung der beiden Kastenhälften verbunden ist. Insbesondere ist hierdurch das Lösen bzw. Zusammenkuppeln der beiden Kastenhälften noch zu kompliziert, weil über beide in die Vertikale verschwenkten und damit sich in einer labilen Schwenkposition befindlichen Traggriffe beide Kastenhälften seitlich zusammengeführt werden müssen, so daß häufig die Riegelelemente betätigt werden, bevor die Kastenhälften richtig seitlich zusammengeführt sind. Ein weiterer Nachteil dieser bekannten Konstruktion ist darin zu sehen, daß bei Verschmutzungen oder bei Deformation des Traggriffes oder auch im Winter infolge von Eisbildung der Traggriff nicht mehr in seine horizontale Ausgangslage verschwenkt werden kann, in welcher der Traggriff mit seiner Außenfläche im wesentlichen bündig an der inneren Umfangsfläche des Kastens anliegt und die Verriegelung beider Kastenhälften bewerkstelligt. Dies hat zur Folge, daß die beiden Kastenhälften nicht mehr zuverlässig miteinander verriegelt werden können.

Aufgabe der Erfindung ist es, einen teilbaren, insbesondere in zwei Kastenhälften teilbaren Behälter bzw. Flaschenkasten zu schaffen, der einfach und zuverlässig handhabbar ist sowie ferner robust aufgebaut sowie einfach herstellbar ist.

Diese Aufgabe wird erfindungsgemäß durch die im kennzeichnenden Teil des Anspruches 1 enthaltenen Merkmale gelöst, wobei zweckmäßige Weiterbildungen der Erfindung durch die in den Unteransprüchen enthaltenen Merkmale gekennzeichnet sind.

Nach der Erfindung wird von der zuvor genannten Philosophie abgegangen, indem eine saubere Trennung zwischen Tragen des Kastens als Baueinheit und Tragen der separierten Kastenhälften bewerkstelligt wird. Für das Tragen des Kastens als Baueinheit werden die üblichen Durchgriffsöffnungen in den Kastenseitenwänden verwendet, wohingegen für das Tragen der beiden Kastenhälften ausnahmslos verschiebbare Traggriffe vorhanden sind, mit denen dann die Kastenhälften einzeln getragen werden können. Will der Verbraucher einen Kasten trennen, um beide Kastenhälften separat zu tragen, so braucht er lediglich die verschiebbaren Tragegriffe zu betätigen, etwa hochzudrücken, so daß die Entriegelung der beiden Kastenhälften erfolgt. Auch das Zusammenschließen der beiden Kasten hälften erfolgt in einfacher Weise dadurch, daß die beiden Kastenhälften durch die verschiebbaren Traggriffe seitlich aneinandergedrückt und dann die Traggriffe verschoben, insbesondere heruntergedrückt, wodurch die beiden Kastenhälften miteinander verriegelt werden. Ist es bei der vorbekannten Konstruktion erforderlich, den Verbraucher überhaupt erst einmal zu instruieren, daß er die Trennung des Kastens in beide Kastenhälften nur dadurch vornehmen kann, daß er die innerhalb des Kastens herabgeschwenkten und damit quasi versteckten Traggriffe gesondert nach oben verschwenken muß, so ist dies nach der erfindungsgemäßen Lösung nicht mehr erforderlich, weil der Verbraucher lediglich die den Kastenhälften speziell zugeordneten Traggriffe betätigen, insbesondere lediglich greifen und transportspezifisch anheben muß. Das heißt, wenn der Verbraucher die den Kastenhälften zugeordneten Traggriffe greift und den Kasten hochzunehmen versucht, so erfolgt automatisch eine Entriegelung beider Kastenhälften, wenn die beiden Traggriffe bestimmungsgemäß nach oben gezogen werden. Da die Traggriffe nicht mehr verschwenkbar sind, lassen sich über diese Traggriffe wesentlich einfacher die beiden Kastenhälften zusammenstellen, um die Verriegelung zu bewerkstelligen. Aufgrund dieses Mechanismus ist auch ein automatisches Handling des Flaschenkastens beim Befüllen u. dgl. wesentlich einfacher zu bewerkstelligen. Infolge des Wegfalls der schwenkbaren Lagerung der Tragegriffe ergibt sich auch ein wesentlich vereinfachter Mechanismus, so daß der Kasten insgesamt einfacher herstellbar ist. Ferner zeichnet sich der erfindungsgemäße Kasten durch seinen robusten und pflegeleichten Aufbau aus.

In einer besonders zweckmäßigen Ausgestaltung der Erfindung sind die Traggriffe nicht nur linear verschieblich geführt, sondern insbesondere erfolgt die Entriegelung und Verriegelung durch eine vertikale Verschiebebewegung der Traggriffe, so daß durch einfaches Hochziehen die beiden Kastenhälften entriegelt und durch Herunterdrücken die beiden Kastenhälften wieder verriegelt werden können. Selbstverständlich läßt sich eine Trennung der beiden Kastenhälften auch in einfacher Weise durch eine horizontale Verschiebebewegung realisieren, indem sich über die Längsmittelebene einer jeden Kastenhälfte erstreckende Griffleisten vorgesehen werden, die in Horizontalrichtung relativ verschieblich sind, um die beiden Kastenhälften zu kuppeln oder zu entkuppeln.

In einfacher Weise sind die Traggriffe innerhalb des Kastens dadurch gelagert, daß die Griffschenkel in Hohlprofilen oder Buchsen in den Fachwänden oder in Versteifungsprofilen der Kastenseitenwände verschieblich angeordnet sind. Die Begrenzung der Verschiebebewegung der Tragbügel erfolgt in einfacher Weise durch in die Führungsbahn vorstehende Wulste oder Noppen, die am Ende der Verschiebebahn einen Widerstand bilden. Dadurch ist eine einfache Montage gewährleistet, da bei der Erstmontage die Traggriffe lediglich mit größerer Kraft in die Führungsbuchsen eingesteckt werden müssen, um über den oberen Begrenzungsanschlag zu gelangen.

In besonders einfacher Weise erfolgt die Entriegelung und Verriegelung durch an den Traggriffen ausgebildete Zapfen, die in Verriegelungsbuchsen der gegenüberliegenden Kastenhälfte einfahrbar sind.

Werden die Zapfen oder die Verriegelungsbuchsen mit einer Schrägfläche oder einer Keilfläche versehen, so kommt es beim Einfahren der Zapfen in die Buchsen zu einer gegenseitigen Verspannung beider Kastenhälften. Werden die Verriegelungbuchsen noch an ihren Auflageflächen mit den Verriegelungsbuchsen der anderen Kastenhälfte mit Schrägflächen versehen, so ergibt sich eine weitere Zentrierung beider Kastenhälften beim Verriegeln. Um ein Abziehen der Kastenhälften nach oben oder nach unten zu verhindern sind zweckmäßigerweise Aufnahmeschultern unterhalb der Verriegelungsbuchsen vorgesehen. Zweckmäßigerweise sind schließlich die in den beiden Kastenhälften gegenüberliegenden Zapfen und Buchsen höhenmäßig versetzt, daß die Zapfen ohne sich zu stören in der Teilungs ebene in die Buchsen eingefahren werden können.

Zweckmäßigerweise sind an den gegenüberliegenden Seitenwandstirnseiten der Kastenhälften zusätzliche Riegelelemente ausgebildet, um eine weitere Zentrierung bzw. Verkeilung beider Kastenhälften zu bewerkstelligen. Dadurch wird der Zusammenhang der beiden Kastenhälften stabilisiert. In einer besonders einfachen Ausgestaltung werden die Riegelelemente durch eine langgestreckte Rastrippe und eine damit zusammenwirkende Ausnehmung in den gegenüberliegenden Seitenwandstirnseiten ausgebildet, wobei jede Kastenhälfte an einer Seite eine Rastrippe und an der anderen Seite eine Ausnehmung aufweist. Werden die Rastrippen und die Ausnehmungen schräggestellt, so ergibt sich eine Verspannung in Art eines Keileffekts, wenn die Kastenhälften durch Einfahren der Zapfen in die Verriegelungsbuchsen verspannt werden.

Nachfolgend wird ein bevorzugtes Ausführungsbeispiel der Erfindung anhand der Zeichnung beschrieben. Darin zeigen in rein schematischer Darstellung
- Fig.1: eine Stirnansicht auf eine Kastenhälfte eines aus zwei lösbaren Kastenhälften aufgebauten Flaschenkastens, wobei die Ansicht von der Teilungsebene beider Kastenhälften her erfolgt,
- Fig.2: eine perspektivische Ansicht zweier seitlich aneinandergesetzter Kastenhälften, so wie sie zum Zusammenschließen zu einem Kasten zusammengesteckt werden, wobei jeweils nur ein Teilabschnitt beider Kastenhälften dargestellt ist und auch nur die wesentlichsten Elemente zeichnerisch schematisch festgehalten sind,
- Fig.3: eine Draufsicht auf einen Teil des Flaschenkastens, aus der ein Teil des Traggriffs und ein Teil des Verriegelungsmechanismus hervorgeht, wo bei die Aufnahmen für die Flaschen durch Kreise versinnbildlicht sind,
- Fig. 4: eine Einzelheit aus Fig. 3 in einer alternativen Ausführungsform.

Der in den Figuren dargestellte Flaschenkasten, der vorzugsweise aus Kunststoff durch Spritzgießen hergestellt ist, umfaßt in üblicher Weise an den Kastenseitenwänden vorgesehene Griffe, die durch Durchgriffsöffnungen in den Seitenwänden gebildet sind, die mit dem oberen Kastenrand einen querverlaufenden Griff 1 bilden, der in Fig. 1 in der Längsseitenwand schematisch dargestellt ist. Die Durchgriffsöffnung ist hierbei mit 2 bezeichnet. Der Kasten ist aus zwei Kastenhälften 3 und 4 aufgebaut, die längs der in Kastenmitte verlaufenden Teilungsebene 5, die in Fig. 2 schematisch angedeutet ist, zusammengesteckt werden können. Der in den Figuren dargestellte Flaschenkasten dient zur Aufnahme von 20 Flaschen, wobei jede Kastenhälfte 3 und 4 zehn Flaschen aufnehmen kann. Jede Kastenhälfte ist in der bekannten Weise mit geeigneten Fachwänden ausgebildet, die zur Halterung der in den Kastenhälften eingesteckten Flaschen dienen.

Zum Tragen der Kastenhälften sind separate Traggriffe 6 und 7 vorgesehen, die entsprechend Fig. 3 im dargestellten Ausführungbeispiel als Mittelhandgriffe ausgebildet sind. Hierbei weist jede Kastenhälfte einen Mittelhandgriff auf, der U-förmig ausgebildet ist. Die Griffschenkel 8 eines jeden Tragbügels 6 und 7 sind in Hohlprofilen des Kastens zwischen Begrenzungsanschlägen, gebildet insbesondere durch vorstehende Wulste oder Noppen, vertikal verschieblich geführt. Wie aus Fig. 3 hervorgeht, ist jeder Tragbügel 6 und 7 in der entsprechenden Kastenhälfte in der Längsmittelebene angeordnet, wobei das Hohlprofil bzw. die Führungsbuchse 9 für den Griffschenkel 8 im dargestellten Ausführungsbeispiel im Kreuzungspunkt der Fachwände für die jeweils vier außenliegenden Flaschenaufnahmen ausgebildet ist. Die Buchsen 9 sind hierbei einstückig mit den Fachwänden ausgebildet. Selbstverständlich kann der Tragbügel auch länger bemessen sein, so daß die Buchsen beispielsweise im Bereich der schmalen Seitenwand zu liegen kommen und dort in Stützprofilen für die Kastenseitenwand ausgebildet sein können.

Infolge der verschiebbaren Führung des Tragbügels 6 und 7 in entsprechenden Führungsbuchsen 9 bzw. Hohlprofilen ist der Traggriff in Pfeilrichtung F entsprechend der Fig. 1 auf- und abbewegbar. Hierbei handelt es sich um eine lineare vertikale Schiebebewegung des Traggriffs. Zur Verriegelung beiden Flaschenkastenhälften 3 und 4 sind an den beiden Griffschenkeln 8 eines jeden Tragbügels 6 und 7 jeweils ein langgestreckter Verriegelungszapfen 10a und 10b angeformt. Wie deutlich aus Fig. 1 hervorgeht, ist einer der beiden Zapfen, im dargestellten Ausführungbeispiel der linke Zapfen 10a höher als der andere Zapfen 10b angeordnet und zwar vorzugsweise um das Maß einer Teilung, die sich aus der Höhe der mit den Zapfen zusammenwirkenden Aufnahmen in Form von Verriegelungsbuchsen 11 ergibt, die im folgenden noch näher beschrieben werden. Die Verriegelungsuchsen 11 sind ebenso wie die Verriegelungszapfen 10a und 10b und die entsprechenden Verriegelungszapfen des gegenüberliegenden Traggriffs 7 in der Teilungsebene 5 beider Flaschenkastenhälften angeordnet. Aus diesem Grund sind die Verriegelungszapfen 10a und 10b mit dem entsprechenden Traggriff 6 und 7 über aus Fig. 2 und 3 besser ersichtliche Querstege 12 mit den Griffschenkeln 8 verbunden, wobei die Querstege 12 von den Griffschenkeln 8 seitlich vorstehen.

Die Verriegelungsbuchsen 11 werden am besten anhand der Fig. 1 und 2 erläutert, wobei Fig. 2 den Verriegelungs- und Entriegelungsmechanismus jedoch nur anhand eines Griffschenkels 8 zeigt.

An der Kastenseitenwand 3 sind entsprechend Fig. 2 in der Teilungsebene 5 übereinander zwei Buchsen 11a und 11b angeordnet, wobei die Buchse 11a als eigentliche Verriegelungsbuchse für das Einfahren des gegenüberliegenden Zapfens 10a des Tragbügels 6 in der anderen Kastenhälfte 4 dient. Die untere Buchse 11b dient als Auflageschulter, wie im folgenden noch beschrieben wird.

Beide Buchsen 11a und 11b sind an die Fachwand 18 der Kastenhälfte 3 angeformt. Die Buchsen 11a und 11b sind mit Abstand voneinander angeordnet, wobei der Abstand der beiden Buchsen in Übereinstimmung mit einer an der anderen Kastenseitenhälfte 4 gleichfalls in der Teilungsebene 5 ausgebildeten, insbesondere an einer Fachwand 18 angeformten Buchse 11c bemessen ist, die beim Zusammenstecken beider Kastenhälften in die Lücke zwischen den Buchsen 11a und 11b einpaßbar ist. Werden die beiden Flaschenkastenhälten 3 und 4 in Pfeilrichtung G zusammengeführt, so gelangen die Buchsen 11a, 11b und 11c vertikal übereinander und zwar aufeinanderstoßend in der Reihenfolge 11a, 11c und 11b.

In dieser Stellung sind auch an den in der Teilungsebene gelegenen gegenüberliegenden Stirnseiten 13 und 14 der beiden Kastenhälften 3 und 4 ausgebildete Riegelelemente ineinander verhakt. Hierbei handelt es sich an der Stirnfläche 14 um eine vorspringende langgestreckte Rastrippe 15 und an der Stirnseite 13 um eine entsprechend geformte langgestreckte Ausnehmung 16, in die die Längsrippe 15 einführbar ist. Wie sich aus Fig. 3 ergibt, sind Rastrippe 15 und Ausnehmung 16 unter einem schrägen Winkel zur Teilungsebene 5 und zwar zum Kasteninneren hin gerichtet angeordnet, wobei die Schräge in der Ausnehmung 16 durch eine Seitenwand 17 gebildet ist. Auch auf der anderen Seite beider Kastenhälften ist eine entsprechende Rastrippe und Ausnehmung vorgesehen, wobei jedoch hier die Rastrippe an der anderen Kastenhälfte, also der Kastenhälfte 3, und entsprechend die Ausnehmung an der Stirnseite der Kastenhälfte 4 ausgebildet ist. In der Ausführungsform nach Fig. 3 erstrecken sich Rastrippe und Nut nicht schräg, sondern sind gerade mit dem Verlauf der Kastenseitenwand ausgerichtet.

In der vorbeschriebenen Stellung, in der durch Zusammenführen beider Kastenhälften die Buchsen 11a, 11c und 11b übereinander angeordnet, also zusammengefahren sind, ist auch die Rastrippe 15 in die Ausnehmung 16 zur Zentrierung beider Flaschenkastenhälften eingefahren. Sollen beide Flaschenkastenhälften 3 und 4 miteinander zu einer Kasteneinheit verriegelt werden, so werden die Traggriffe 6 und 7 nach unten gedrückt, so daß nach Fig. 2 die Verriegelungsnase 10a in die Verriegelungsbuchse 11a von oben her einfährt. Zweckmäßigerweise ist die Verriegelungsnase 10a von oben nach unten und von innen nach außen entsprechend einer Konusrampe geneigt, so daß mit Einfahren des Zapfens 10a in die Buchse 11a die beiden Kastenhälften 3 und 4 zusammengedrückt werden. Vorzugsweise ist die im Bereich der Teilungsebene 5 gelegene äußere Fachwand 18 der Kastenhälfte 4 entsprechend der Form der Verriegelungsbuchse 11a nach innen hin eingezogen und zwar bei 17, so daß infolge der keilförmigen Ausbildung des Zapfens die Buchse 11a gegen die Ausnehmung bei 17 und damit gegen die äußere Fachwand 18 der Kastenhälfte 4 verspannt wird. Dasselbe trifft für die untere Buchse 11b zu. Das Ineinandergreifen der Buchsen 11a und 11b einerseits und 11c zwischen den Buchsen 11a und 11b andererseits verhindert ein Loslösen der beiden Flaschenkastenhälften 3 und 4 nach oben oder nach unten hin. Das Eingreifen des Verriegelungszapfens 10a in die Buchse 11a der anderen Kastenhälfte verhindert ein seitliches Auseinanderziehen. Der Eingriff der Rastrippe 15 in die Rastausnehmung 16 an beiden Enden der Kastenhälften gewährleistet eine exakte Zentrierung der beiden Flaschenkastenhälften und stabilisiert den Verbund, indem ein Anschlag nach oben und nach unten zwischen den beiden Flaschenkastenhälften realisiert wird.

Ferner wird zum Verriegeln auch der Traggriff 7 nach unten verschoben, so daß der in Fig. 2 nicht dargestellte gegenüberliegende Zapfen zum Zapfen 10a in die zwischen den Buchsen 11a und 11b angeordnete Verriegelungbuchse 11c fährt, wobei infolge der keilartigen Ausbildung des Zapfens auch hier eine Verspannung im oben beschriebenen Sinne stattfindet.

In Fig. 2 ist lediglich eine Seite der beiden Flaschenkastenhälften 1 und 2 dargestellt, wobei jedoch das andere Ende der beiden Flaschenkastenhälften analog ausgebildet ist, wobei jedoch nunmehr die Buchsen 11a und 11b an der Flaschenkastenhälfte 4 und die in die Lücke zwischen diesen Buchsen greifende Buchse 11c an der Flaschenkastenhälfte 3 ausgebildet ist. Entsprechend ist die Ausbildung der Verriegelungszapfen 10a und 10b an der Flaschenkastenhälfte 3 umgekehrt, indem der tieferliegende Zapfen 10b gegenüber dem in Fig. 2 ersichtlichen höherliegenden Zapfen 10a auf der Kastenhälfte 4 angeordnet ist und an dem in Fig. 2 nicht ersichtlichen anderen Ende ist der auf Seiten der Flaschenkastenhälfte 3 befindliche Veriegelungszapfen 10a höherliegend ausgebildet, dem der tieferliegende Verriegelungszapfen 10b der Kastenhälfte 4 gegenüberliegt.

Dieser Aufbau wird am besten anhand der Fig. 1 erläutert, in der in fest ausgezogener Darstellung die an der Flaschenkastenhälfte 4 ausgebildeten Veriegelungsbuchsen und in gestrichelter Darstellung die an der gegenüberliegenden Kastenhälfte 3, die in Fig. 1 nicht dargestellt ist, ausgebildeten Verriegelungsbuchsen dargestellt sind. Beim Verriegeln beider Kastenhälften 3 und 4 durch Hinabdrücken beider Traggriffe 6 und 7 fahren die am Traggriff angeformten Verriegelungszapfen 10a und 10b von oben in die Verriegelungsbuchsen 11a und 11c, die an der gegenüberliegenden Kastenhälfte 3 angeformt bzw. ausgebildet sind. Analog fahren die in Fig. 1 nicht dargestellten Verriegelungszapfen der anderen Kastenhälfte in die an der Kastenhälfte 4 ausgebildeten Verriegelungsbuchsen ein. Im einzelnen fährt der gegenüber dem Verriegelungszapfen 10a angeordnete, jedoch tieferliegende Verriegelungszapfen der Kastenhälfte 3 in die in Fig. 1 links voll ausgezogen dargestellte Verriegelungsbuchse 11c ein, wohingegen der dem Verriegelungszapfen 10b gegenüberliegende Verriegelungszapfen der Kastenhälfte 3, der im übrigen höherliegend als der Verriegelungszapfen 10b ausgebildet ist, in die rechts dargestellte Verriegelungsbuchse 11a der Kastenhälfte 4 einfährt. Je nach Länge der Verriegelungszapfen kann ein Einfahren auch in die unteren Buchsen 11b zweckmäßig sein, die aber vor allem mit ihren oberen Enden Aufnahmeschultern begrenzen.

Jeder Traggriff 6 und 7 weist somit zwei Verriegelungszapfen auf, die zueinander höhenmäßig versetzt sind. Dadurch können sich die gegenüberliegenden Verriegelungszapfen in ihrer Funktion beim Herabfahren und Herauffahren der Tragbügel 6 und 7 zum Zwecke der Verriegelung bzw. Entriegelung gegenseitig nicht stören. Die untenliegenden Buchsen 11b dienen vor allem als Auflageschultern, um ein Abheben bzw. Wegziehen einer der beiden Flaschenkastenhälften nach unten zu verhindern.

Zweckmäßigerweise kann jeder Traggriff 6 und 7 mit Grifflamellen insbsondere im Tragbereich ausgerüstet sein, daß heißt dünnen, eng beabstandeten Stegen in Art von Lamellen. Zweckmäßigerweise kann jeder Traggriff 6 und 7 aber auch hohl ausgebildet sein und zwar zweckmäßigerweise durch Einblasen von Gas unter Druck nach dem sogenannten Air-Mould-Verfahren. Dadurch ergibt sich eine wesentliche Stabilisierung des Griffes.

Wesentlich ist ferner, daß es nicht notwendigerweise eines ausgeprägten U-förmigen Traggriffes bedarf, sondern der Verriegelungsmechanismus ausschließlich auch auf eine auf- und abhebbare andere Einheit, etwa die Fachwände selbst konzentrieren kann, die als Einheit in dem Flaschenkasten eingesetzt werden können. Auch kann eine andere Verschiebebewegung zum Verriegeln und Entriegeln der Kastenhälften vorgesehen sein, etwa eine horizontale Verschiebebewegung eines Griffes.

Infolge der Gestaltung erfolgt das eigentliche Tragen der Kasteneinheit über die üblicherweise in den Kastenseitenwänden vorgesehenen Durchgriffsöffnungen entsprechend der Durchgriffsöffnung 2 in Fig. 1. Sollen jedoch die beiden Kastenhälften separat voneinander getragen werden, so brauchen lediglich die beiden Traggriffe 6 und 7 gegriffen und hochgezogen werden, so daß die Kastenhälften voneinander entriegelt und separat voneinander mit den Traggriffen 6 und 7 getragen werden können. Zum Zusammenfügen der beiden Kastenhälften zu einer Kasteneinheit werden lediglich die beiden Kastenhälften seitlich zusammengeführt und danach die beiden Traggriffe 6 und 7 heruntergedrückt, wodurch eine selbsttätige Verriegelung beider Kastenhälften zu einer Kasteneinheit erfolgt.

## Patentansprüche

1. Teilbarer Behälter, insbesondere Flaschenkasten, mit Traggriffen (1) bei dem die Kastenhälften (3, 4) bzw. -teile durch weitere bewegbare Traggriffe (6, 7) verriegelbar und entriegelbar sind, die auf Riegelelemente des Kastens einwirken, dadurch **gekennzeichnet**, daß die bewegbaren Traggriffe (6, 7) des Kastens verschiebbar zur Entriegelung und Verriegelung ausgebildet sind, von denen jeder Kastenhälfte (3,4) bzw. jedem Kastenteil ein Traggriff (6,7) zugeordnet ist, und daß die Entriegelung und Verriegelung der Kastenhälften (3,4) bzw. -teile durch eine Verschiebebewegung der bewegbaren Traggriffe (6,7) erfolgt.

2. Behälter nach Anspruch 1, dadurch **gekennzeichnet**, daß die bewegbaren Traggriffe (6, 7) linear verschieblich geführt sind.

3. Behälter nach Anspruch 1 oder 2, dadurch **gekennzeichnet**, daß die Entriegelung und Verriegelung durch eine vertikale Verschiebebewegung der bewegbaren Traggriffe (6, 7) erfolgt.

4. Behälter nach einem der Ansprüche 1 bis 3, dadurch **gekennzeichnet**, daß die bewegbaren Traggriffe (6, 7) in Hohlprofilen (9) der Fachwand (12), insbesondere :an den Kreuzungspunkten der Fachwände des Kastens oder in Hohlprofilen der Kastenseitenwände geführt sind.

5. Behälter nach einem der vorhergehenden Ansprüche, dadurch **gekennzeichnet**, daß die bewegbaren Traggriffe (6,7) durch Mittelhandgriffe gebildet sind, wobei ein bewegbarer Traggriff (6,7) jeweils in der Mitte einer Kastenhälfte (3,4) bzw. in der Längsmittelebene einer Kastenhälfte angeordnet ist.

6. Behälter nach einem der vorhergehenden Ansprüche, dadurch **gekennzeichnet**, daß die Riegelelemente durch an den bewegbaren Traggriffen (6, 7) ausgebildete Verriegelungsnasen (10a, 10b) gebildet sind, die zur Verriegelung jeweils in Verriegelungsaufnahmen der gegenüberliegenden Kastenhälfte (3, 4) einfahrbar sind.

7. Behälter nach Anspruch 6, dadurch **gekennzeichnet**, daß die Verrriegelungsnasen durch Zapfen (10a, 10b) und die Aufnahmen durch Verriegelungsbuchsen (11a bis 11c) gebildet sind, welche in der Teilungsebene der Kastenhälften (3,4) angeordnet sind.

8. Behälter nach Anspruch 6 oder 7, dadurch **gekennzeichnet**, daß die Verriegelungszapfen (10a, 10b) und/oder die Verriegelungsbuchsen mit einer Keilrampe oder Schrägfläche versehen sind, derart, daß beim Einfahren des Zapfens in die Verriegelungsbuchse die beiden zu verriegelnden Kastenhälften (3, 4) zusammengespannt werden.

9. Behälter nach einem der vorhergehenden Ansprüche, dadurch **gekennzeichnet,** daß jeder bewegbare Traggriff (6, 7) mit zwei vertikalen Griffschenkeln (8) in der entsprechenden Kastenhälfte (3,4) geführt ist und an jedem Griffschenkel (8) einen Verriegelungszapfen (10a, 10b) aufweist, denen an der gegenüberliegenden Kastenhälfte (3, 4) Verriegelungsbuchsen (11a, 11c) für den Eingriff der Zapfen (10a, 10b) zugeordnet sind.

10. Behälter nach einem der vorhergehenden Ansprüche, dadurch **gekennzeichnet**, daß die Verriegelungszapfen (10a, 10b) eines jeden bewegbaren Traggriffs (6, 7) zueinander höhenmäßig um die Höhe der Verriegelungsbuchse (11a) versetzt angeordnet sind und ebenso die Verriegelungsbuchsen (11a, 11c) eines jeden bewegbaren Traggriffs (6,7) entsprechend zueinander versetzt angeordnet sind.

11. Behälter nach einem der vorhergehenden Ansprüche, dadurch **gekennzeichnet**, daß die bewegbaren Traggriffe (6,7) beider Kastenhälften (3,4) zumindest hinsichtlich der Verriegelungszapfen (10a, 10b) gleich ausgebildet, jedoch derart in den Kastenhälften (3,4) angeordnet sind, daß in Schließstellung der Kastenhälften (3,4) dem höherliegenden Verriegelungszapfen (10a) ein tieferliegender Verriegelungszapfen (10b) des gegenüberliegenden bewegbaren Traggriffs unmittelbar gegenüberliegt.

12. Behälter nach einem der vorhergehenden Ansprüche, dadurch **gekennzeichnet**, daß die in Schließstellung beider Kastenhälften (3,4) gegenüberliegenden Verriegelungsbuchsen (11), die in jeder Kastenhälfte (3,4) entsprechend den zugehörigen Verriegelungszapfen (10) höhenversetzt ausgebildet sind, derart angeordnet sind, daß sie in Schließstellung des Kastens in der Teilungsebene (5) der Kastenhälften (3 4) vertikal übereinander (11a, 11c 11b) angeordnet sind, wobei in Schließstellung der Kastenhälften (3, 4) die höherliegenden Verriegelungszapfen beider bewegbarer Traggriffe (6, 7) in die höherliegenden Verriegelungsbuchsen und die tieferliegenden Zapfen in die tieferliegenden Verriegelungsbuchsen eingreifen.

13. Behälter nach einem der vorhergehenden Ansprüche, dadurch **gekennzeichnet**, daß Auflageschultern (11b) am Kasten ausgebildet sind, auf denen in Schließstellung des Kastens die tieferliegenden Verriegelungsbuchsen (11c) aufliegen.

14. Behälter nach Anspruch 13, dadurch **gekennzeichnet**, daß die Auflageschultern durch Buchsen (11b) gebildet sind, deren Form denen der Verriegelungsbuchsen (11a, 11c) angepaßt ist und die mit einem der Höhe der tieferliegenden Verriegelungsbuchse (11c) entsprechenden Abstand vertikal unterhalb der höherliegenden Verriegelungsbuchsen (11a) angeordnet sind.

15. Behälter nach einem der vorhergehenden Ansprüche, dadurch **gekennzeichnet**, daß die Verriegelungszapfen (10) über einen Quersteg (12) an den Griffschenkeln (8) des bewegbaren Traggriffs (6,7) angebunden sind und die Verriegelungsbuchsen (11a, 11c) einen Einlaufschlitz für den Quersteg (12) aufweisen.

16. Behälter nach einem der vorhergehenden Ansprüche, dadurch **gekennzeichnet**, daß die bewegbaren Traggriffe (6, 7) U-förmig und vorzugsweise hohl ausgebildet sind.

17. Behälter nach einem der vorhergehenden Ansprüche, dadurch **gekennzeichnet**, daß der Griffbereich der bewegbaren Traggriffe (6, 7) mit eng beabstandeten Lamellen ausgebildet ist.

18. Behälter nach einem der vorhergehenden Ansprüche, dadurch **gekennzeichnet**, daß an den in Schließstellung gegenüberliegenden Seitenwandstirnseiten beider Kastenhälften (3, 4) an einer Kastenhälfte jeweils eine Rastrippe (15) und an der gegenüberliegenden Seite eine komplementär geformte Ausnehmung (16) zum Einfahren der Rastrippe (15) vorgesehen ist, wobei jede Kastenhälfte an einer Seitenwandstirnseite eine Rastrippe (15) und an der anderen Seitenwandstirnseite eine entsprechende Ausnehmung (16) aufweist.

19. Behälter nach Anspruch 18, dadurch **gekennzeichnet**, daß die Rastrippe (15) und Ausnehmung (16) schräggeneigt sind, derart, daß beim Schließen beider Kastenhälften (3, 4) eine Verkeilung beider Kastenhälften stattfindet.

20. Behälter nach einem der vorhergehenden Ansprüche, dadurch **gekennzeichnet**, daß jede Verriegelungsbuchse (11a-11c) an der Stoßfläche mit der benachbarten Verriegelungsbuchse in Art einer Keilfläche (Schrägfläche) zum Zwecke der Zentrierung ausgebildet ist.

## Claims

1. A split box, in particular a bottle case, having handles (1) wherein the halves (3,4) or parts of the case can be locked and unlocked by further movable handles (6,7) acting on locking members of the case, characterized in that
the movable handles (6,7) of the case are displaceable for locking and unlocking, whereby each half (3,4) or part of the case has a handle (6,7) associated therewith, and the locking and unlocking of the halves (3,4) or parts of the case is performed by a sliding movement of the movable handles (6,7).

2. The split box of claim 1, characterized in that the movable handles (6,7) are linearly displaceable.

3. The split box of claim 1 or 2, characterized in that the locking and unlocking is performed by a vertical sliding movement of the movable handles (6,7).

4. The split box of any of claims 1 to 3, characterized in that the movable handles (6,7) are guided in hollow sections (9) of the compartment wall (18), in particular at the points of intersection of the compartment walls of the case, or in hollow sections of the side walls of the case.

5. The split box of any of the above claims, characterized in that the movable handles (6,7) are formed by center handles, each movable handle (6,7) being located in the center of a half (3,4) of the case or on the longitudinal center plane of a half of the case.

6. The split box of any of the above claims, characterized in that the locking members are embodied by locking noses (10a,10b) formed on the movable handles (6,7) and adapted to be moved, for locking, into receiving means on the opposite half (3,4) of the case.

7. The split box of claim 6, characterized in that the locking noses are embodied by pins (10a,10b) and the receiving means by locking sleeves (11a to 11c) which are disposed on the plane of divsion of the halves (3,4) of the case.

8. The split box of claim 6 or 7, characterized in that the locking pins (10a,10b) and/or the locking sleeves are provided with a wedge ramp or inclined surface in such a way that, when the pin moves into the locking sleeve, the two halves (3,4) of the case to be locked are forced together.

9. The split box of any of the above claims, characterized in that each movable handle (6,7) is guided with two vertical arms (8) in the corresponding half (3, 4) of the case, and has on each arm (8) a locking pin (10a,10b) having associated therewith locking sleeves (11a,11c) on the opposite half (3,4) of the case for engagement of the pins (10a,10b).

10. The split box of any of the above claims, characterized in that the locking pins (10a,10b) of each movable handle (6,7) are offset vertically from each other by the height of the locking sleeve (11a), an the locking sleeves (11a,11c) of each movable handle (6,7) are likewise offset from each other accordingly.

11. The split box of any of the above claims, characterized in that the movable handles (6,7) of the two halves (3,4) of the case are of the same design at least with respect to the locking pins (10a,10b) but are disposed in the halves (3,4) of the case in such a way that, in the closed position of the halves (3,4) of the case, a lower locking pin (10b) of the opposite movable handle is directly opposite to the higher locking pin (10a).

12. The split box of any of the above claims, characterized in that the locking sleeves (11) located opposite in the closed position of the two halves (3,4) of the case, which are offset vertically in each half (3,4) of the case in accordance with the corresponding locking pins (10), are disposed in such a way that they are vertically one above the other (11a,11c,11b) on the plane of division (5) of the halves (3,4) of the case in the closed position of the case, whereby in the closed position of the halves (3,4) of the case the higher locking pins of the two movable handles (6,7) engage the higher locking sleeves, and the lower pins engage the lower locking sleeves.

13. The split box of any of the above claims, characterized in that contact shoulders (11b) are formed on the case, on which the lower locking sleeves (11c) rest in the closed position of the case.

14. The split box of claim 13, characterized in that the contact shoulders are formed by sleeves (11b) whose shape conforms with that of the locking sleeves (11a,11c), and which are disposed vertically below the higher locking sleeves (11a) at a distance corresponding to the height of the lower locking sleeves (11c).

15. The split box of any of the above claims, characterized in that the locking pins (10) are connected via a cross web (12) to the arms (8) of the movable handle (6,7), and the locking sleeves (11a,11c) have a run-in slot for the cross web (12).

16. The split box of any of the above claims, characterized in that the movable handles (6,7) are U-shaped and preferably hollow.

17. The split box of any of the above claims, characterized in that the grasping area of the movable handles (6,7) is designed with closely spaced lamellaes.

18. The split box of any of the above claims, characterized in that on the side wall faces of the two halves (3,4) of the case which are opposite in the closed position, a locking rib (15) is provided on one half of the case and a recess (16) of complementary shape is provided on the opposite side for receiving the locking rib (15), whereby each half of the case has a locking rib (15) on one side wall face and a corresponding recess (16) on the other side wall face.

19. The split box of claim 18, characterized in that the locking rib (15) and the recess (16) are on a slant in such a way that the two halves (3,4) of the case are wedged together when they are closed.

20. The split box of any of the above claims, characterized in that each locking sleeve (11a-11c) is formed in the manner of a wedge surface (slanted surface) on the surface abutting the adjacent locking sleeve, for the purpose of centering.

## Revendications

1. Récipient, notamment casier à bouteilles, démontable comprenant des poignées de transport (1), dans lequel les moitiés ou parties (3, 4) du récipient peuvent être verrouillées et déverrouillées par d'autres poignées de transport mobiles (6, 7) qui agissent sur des verrous du casier, caractérisé en ce que les poignées (6, 7) du casier sont mobiles en translation pour le déverrouillage et le verrouillage, une de ces poignées de transport (6, 7) étant associée à chacune des moitiés (3, 4) ou à chacune des parties du casier, et en ce que le déverrouillage et le verrouillage des moitiés ou parties (3, 4) du casier s'effectuent par un mouvement de translation des poignées de transport mobiles (6, 7).

2. Récipient selon la revendication 1, caractérisé en ce que les poignées de transport mobiles (6, 7) sont guidées en translation linéaire.

3. Récipient selon la revendication 1 ou 2, caractérisé en ce que le déverrouillage et le verrouillage s'effectuent par un mouvement de translation verticale des poignées de transport mobiles (6, 7).

4. Récipient selon l'une des revendications 1 à 3, caractérisé en ce que les poignées de transport mobiles (6, 7) sont guidées dans des profilés creux (9) de la cloison (12) notamment au point d'intersection des cloisons du casier, ou dans des profilés creux des parois latérales du casier.

5. Récipient selon une des revendications précédentes, caractérisé en ce que les poignées de transport mobiles (6, 7) sont constituées par des poignées centrales, chaque poignée de transport mobile (6, 7) étant disposée au milieu d'une moitié (3, 4) du casier ou dans le plan longitudinal médian d'une moitié du casier.

6. Récipient selon une des revendications précédentes, caractérisé en ce que les éléments de verrouillage sont formés par des tenons de verrouillage (10a, 10b) formés sur les poignées de transport mobiles (6, 7), qui peuvent s'engager chacun dans un logement de verrouillage de la moitié opposée (3, 4) du casier pour assurer le verrouillage.

7. Récipient selon la revendication 6, caractérisé en ce que les tenons de verrouillage sont formées par des clavettes (10a, 10b) et les logements par des douilles de verrouillage (11a à 11c) qui sont disposées dans le plan de joint des moitiés (3, 4) du casier.

8. Récipient selon la revendication 6 ou 7, caractérisé en ce que les clavettes de verrouillage (10a, 10b) et/ou les douilles de verrouillage sont munis d'une rampe en coin ou surface inclinée, de sorte que, lors de l'engagement de la clavette dans la douille de verrouillage, les deux moitiés (3, 4) du casier qu'il s'agit de verrouiller l'une sur l'autre sont serrées l'une contre l'autre.

9. Récipient selon l'une des revendications précédentes, caractérisé en ce que chaque poignée de transport mobile (6, 7) est guidée par des branches verticales (8) de la poignée dans les moitiés correspondantes (3, 4) du casier et présentent, sur les branches (8) de la poignée, des clavettes de verrouillage (10a, 10b) auxquelles sont associées, sur les moitiés opposées (3, 4) du casier, des douilles de verrouillage (11a, 11c) pour l'engagement des tenons (10a, 10b).

10. Récipient selon l'une des revendications précédentes, caractérisé en ce que les clavettes de verrouillage (10a, 10b) de chaque poignée de transport mobile (6, 7) sont décalées en hauteur l'une par rapport à l'autre de la hauteur d'une douille de verrouillage (11a) et, de même, les douilles de verrouillage (11a, 11c) de chaque poignée de transport mobile (6, 7) sont décalées l'une par rapport à l'autre dans la mesure correspondante.

11. Récipient selon l'une des revendications précédentes, caractérisé en ce que les poignées de transport mobiles (6, 7) des deux moitiés (3, 4) du casier sont de configuration semblable au moins en ce qui concerne les clavettes de verrouillage (10a, 10b) mais celles-ci sont disposées dans les moitiés (3, 4) du casier de telle manière que, dans la position de fermeture des moitiés (3, 4) du casier, on trouve, directement en face de la clavette de verrouillage (10a) de niveau plus haut, une clavette de verrouillage (10b) de niveau plus bas de la poignée mobile opposée.

12. Récipient selon l'une des revendications précédentes, caractérisé en ce que les douilles de verrouillage (11) qui sont mutuellement opposées dans la position de fermeture des deux moitiés (3, 4) du casier, qui sont décalées en hauteur dans chaque moitié (3, 4) du casier de la même façon que les clavettes de verrouillage (10) correspondantes, sont disposées de telle manière que, dans la position de fermeture du casier, elles soient disposées les unes au-dessus des autres à la verticale (11a, 11b, 11c) dans le plan de joint (5) des moitiés (3, 4) du casier, cependant que, dans la position de fermeture des moitiés (3, 4) du casier, les clavettes de verrouillage des deux poignées de transport mobiles (6, 7) qui sont de niveau plus haut s'engagent dans les douilles de verrouillage de niveau plus haut et les clavettes de verrouillage de niveau plus bas s'engagent dans les douilles de verrouillage de niveau plus bas.

13. Récipient selon une des revendications précédentes, caractérisé en ce que, sur le casier, sont formés des épaulements d'appui (11b) sur lesquels les douilles de verrouillage (11c) de niveau plus bas s'appuient dans la position de fermeture du casier.

14. Récipient selon la revendication 13, caractérisé en ce que les épaulements d'appui sont formés par des douilles (11b) dont la forme est adaptée à celles des douilles de verrouillage (11a, 11c) et qui sont disposées à la verticale au-dessous des douilles de verrouillage (11a) de niveau plus haut, à une distance correspondant à la hauteur de la douille de verrouillage (11c) de niveau plus bas.

15. Récipient selon l'une des revendications précédentes, caractérisé en ce que les clavettes de verrouillage (10) sont fixées aux branches (8) de la poignée de transport mobile (6, 7) par l'intermédiaire d'une console transversale (12), et les douilles de verrouillage (11a, 11c) présentent une fente d'entrée pour la console transversale (12).

16. Récipient selon l'une des revendications précédentes, caractérisé en ce que les poignées de transport mobiles (6, 7) sont conformées en U et de préférence creuses.

17. Récipient selon l'une quelconque des revendications précédentes, caractérisé en ce que la région de prise des poignées de transport mobiles (6, 7) est munie de lamelles étroitement rapprochées.

18. Récipient selon l'une des revendications précédentes, caractérisé en ce que, sur les faces terminales des parois latérales des deux moitiés (3, 4) du casier qui sont mutellement opposées dans la position de fermeture, est prévue, sur une moitié du casier, une nervure d'arrêt (15) et, sur le côté opposé, un évidement (16) de forme complémentaire pour l'engagement de la nervure d'arrêt (15), chaque moitié du casier présentant une nervure d'arrêt (15) le long d'un côté frontal d'une paroi latérale et un évidement correspondant (16) le long de l'autre côté de la paroi latérale.

19. Récipient selon la revendication 18, caractérisé en ce que la nervure d'arrêt (15) et l'évidement (16) sont inclinés obliquement de telle sorte que, lors de la fermeture des deux moitiés (3, 4) du casier, il se produit un clavetage des deux moitiés du casier.

20. Récipient selon l'une des revendications précédentes, caractérisé en ce que chaque douille de verrouillage (11a-11c) présente, sur la surface de portée contre la douille de verrouillage adjacente, la forme d'une surface en coin (surface inclinée) pour le centrage.
